# EUROPÄISCHE PATENTANMELDUNG

(11) **EP 0 305 674 A1**
(43) Veröffentlichungstag der Anmeldung: **08.03.1989**
(21) Anmeldenummer: 88110212.3
(22) Anmeldetag: 27.06.1988
(51) Int. Cl.: B63B 15/00, B63H 9/10

(54) **Mast für ein Segel**

(30) Priorität: 31.08.1987 DE 8711778 U
(71) Anmelder: North Sails Windsurfing GmbH, D-82377 Penzberg (DE)
(72) Erfinder: Wagner, Eckart, D-8134 Niederpöcking (DE); Fick, Konrad, D-8122 Penzberg (DE)
(74) Vertreter: Eitle, Werner, Dipl.-Ing.

(57) **Zusammenfassung**

Unverstagter Mast für ein Segelbrett, der in seinem gesamten oberen Mastbereich (1) von mindestens einem Sechstel seiner gesamten Länge ovalen oder länglichen Querschnitt mit größerer im wesentlichen parallel zur Segelfläche gerichteten Längsachse und in seinem daran anschließenden mittleren Bereich (2) von mindestens zwei Sechstel seiner gesamten Länge ebenfalls länglichen oder ovalen Querschnitt mit größerer, senkrecht dazu gerichteter Querachse besitzt.

## Beschreibung

Die Erfindung betrifft einen unverstagten Mast für ein Segelbrett. Segel für solche unverstagte Masten werden in der Regel an ihrem Vorliek mit Masttaschen versehen, mit welchen sie auf den Mast aufgeschoben werden können.

Unverstagte Masten unterliegen in einem größeren Maße als verstagte Masten einer Biegung, und zwar sowohl in Richtung der anschließenden Segelfläche, im folgenden Längsachse des Mastquerschnittes genannt, als auch in dazu senkrechter Richtung, also in Richtung der Querachse des Mastquerschnittes. Diese Biegung entsteht vor allem durch die Zugkraft des Segels, die dieses aufgrund der auf das Segel einwirkenden Windkraft auf den Mast ausübt. Durch die Biegung des Mastes wird aber das Profil des Segels verändert, wodurch wiederum die Vortriebskraft, die vom Segel auf das Segelbrett oder die Segeljolle ausgeübt wird, beeinflußt wird. Denn die vom Segel ausgeübte Vortriebskraft ist nicht nur abhängig von der Segelstellung gegenüber der Windrichtung, sondern auch abhängig vom Segelprofil.

Der Erfindung liegt die Erkenntnis zugrunde, daß das Segelprofil günstig beeinflußt werden kann, wenn sich der Mast in seinem oberen Bereich, also in der Nähe der Mastspitze, relativ stark nach Lee, also in Richtung der Querachse, aber nur gering in Richtung der Längsachse und im mittleren Bereich hauptsächlich in Mastquerrichtung biegen kann.

Der Erfindung liegt daher die Aufgabe zugrunde, einen Mast der eingangs genannten Gattung zu schaffen, der in seinem oberen Bereich bei relativ großer Längssteifigkeit geringe Quersteifigkeit hat, um sich dort durch den auf den Mast vom Segel ausgeübten Zug relativ stark in Querrichtung wegbiegen zu können, der aber in seinem mittleren Bereich relativ hohe Quersteifigkeit und geringere Längssteifigkeit besitzt.

Diese Aufgabe wird erfindungsgemäß dadurch gelöst, daß der Mast in seinem gesamten oberen, mindestens ein Sechstel seiner gesamten Länge betragenden Mastbereich ovalen oder länglichen Querschnitt mit größerer im wesentlichen parallel zur Segelfläche gerichteter Längsachse und in seinem daran anschließenden mittleren Bereich von mindestens zwei Sechstel seiner gesamten Länge ebenfalls länglichen oder ovalen Querschnitt mit größerer, senkrecht dazu gerichteter Querachse besitzt. Hierdurch wird ein Mast erhalten, der sich in seinem oberen Bereich mit der Mastspitze hauptsächlich nach Lee und in seinem mittleren Bereich hauptsächlich nach hinten, also in Richtung der Längsachse des Mastquerschnitts biegt. Hierdurch wird ein optimales Segelprofil mit optimaler Vortriebswirkung erzielt.

Das sich erfindungsgemäß über die Mastlänge stark verändernde Querschnittsprofil kann sich kontinuierlich verändern. Zur leichteren Herstellung des erfindungsgemäßen Mastes mit dem sich stark veränderten Querschnittsprofil kann es zweckmäßig sein, den Mast aus mehreren lösbar zusammensteckbaren Teilen auszubilden, z.B. aus einem oberen Teil mit geringer Quersteifigkeit und höherer Längssteifigkeit, einem mittleren Teil mit hoher Quersteifigkeit und geringerer Längssteifigkeit und einem unteren Teil mit ebenfalls relativ hoher Quersteifigkeit.

Die geringe Quersteifigkeit im oberen Mastbereich kann dadurch erreicht werden, daß der Mast dort aus Kunststoff besteht und so profiliert bzw. faserverstärkt ist, daß er in Richtung der Querachse geringe Biegesteifigkeit und senkrecht dazu, also in Richtung der Längsachse des Mastquerschnittes, wesentlich höhere Biegesteifigkeit besitzt. Der mittlere Längenbereich des Mastes, der erfindungsgemäß hohe Quersteifigkeit und geringere Längssteifigkeit besitzt, kann ebenso wie der untere Mastbereich aus Aluminium, ggfs. aber auch aus entsprechend verstärktem Kunststoff bestehen.

Bei einer besonders vorteilhaften Ausführungsform hat der Mast in seinem oberen, in Richtung der Querachse geringe Biegesteifigkeit besitzenden Bereich einen sich bis zur Mastspitze erstreckenden und dort ausmündenden, parallel zur Längsachse des Mastquerschnittes ausgerichteten Schlitz, der sich zweckmäßig über mindestens ein Viertel der gesamten Mastlänge erstreckt. Die beiderseits des Schlitzes in Richtung der Querachse nebeneinander befindlichen Querschnittsteile des oberen Mastbereiches sind dabei vorteilhaft in Mastlängsrichtung nachgiebig durch elastische Verbindungselemente aus Gummi, Schaumstoff, Kunststoff od. dgl. oder in Form von Federn miteinander verbunden. Durch diese in Mastlängsrichtung nachgiebige Verbindung können sich die beiden Querschnittsteile des oberen Mastbereiches frei und unabhängig voneinander verbiegen, wobei sich diese beiden Querschnittsteile in Mastlängsrichtung gegeneinander entsprechend ihrer Verbiegung unbehindert voneinander verschieben können.

Sowohl der obere als auch der mittlere und bzw. oder der untere Mastbereich können jeweils aus Hohlprofilen bestehen, die lösbar aber drehfest ineinandergesteckt sind. Dabei kann es zur Veränderung der gesamten Mastlänge zweckmäßig sein, den unteren Mastteil unterschiedlich weit in den mittleren Mastteil einschieben oder auf diesen aufschieben zu können und in unterschiedlichen Ein- bzw. Aufschubstellungen festhalten zu können. Hierzu kann ein am unteren oder am mittleren Mastteil verschiebbarer Anschlagring dienen, gegen welchen der andere Mastteil zur Anlage gelangt.

Die Ausbildung des Mastes aus unterschiedlichen Teilen ermöglicht es, je nach Wunsch den oberen oder mittleren Mastteil mit bestimmter Flexibilität gegen ein anderes Mastteil dieser Art mit etwas anderer Flexibilität auswechseln zu können. So kann z.B. statt des oberen, z.B. aus biegsamem Kunststoff bestehenden Mastteils ein anderes oberes Mastteil aufgesteckt werden, das aus einem erfindungsgemäß geschlitzten Aluminiumhohlprofil besteht und etwas andere Quer- und Längssteifigkeit hat als der aus Kunststoff bestehende Mastteil.

In der Zeichnung ist ein besonders vorteilhaftes Ausführungsbeispiel des erfindungsgemäßen Mastes dargestellt, das im folgenden näher beschrieben wird.
Fig. 1 zeigt den Mast in Schrägansicht mit getrennter Darstellung seiner drei Mastteile,
Fig. 2 ist ein Querschnitt durch die Mastspitze nach Linie II-II in Fig. 1 in größerem Maßstab,
Fig. 3 ist ein Querschnitt durch den mittleren Mastteil nach Linie III-III in Fig. 1 in größerem Maßstab,
Fig. 4 ist ein Querschnitt den unteren Mastteil nach Linie IV-IV in Fig 1 in größerem Maßstab,
Fig. 5 zeigt den mittleren und unteren Mastteil in ineinandergesteckter Stellung im Längsschnitt in größerem Maßstab.

Der in der Zeichnung dargestellte Mast besteht aus drei ineinandersteckbaren Teilen, nämlich einem oberen Mastteil 1, einem mittleren Mastteil 2 und einem unteren Mastteil 3. Der obere Mastteil besitzt einen Längsschlitz 4, der sich in Richtung der zur Segelfläche im wesentlichen parallelen Längsachse des Mastquerschnittes, die in Fig. 1 mit Pfeil 5 angedeutet ist, erstreckt und an der Mastspitze ausmündet. Dieser Schlitz erstreckt sich in Mastlängsrichtung nahezu bis zum unteren Ende des oberen Mastteils 1, der, wie die beiden anderen Mastteile 2, 3, aus einem Hohlprofil gebildet ist.

Fig. 2 zeigt dieses Hohlprofil des oberen Mastteils 1 im Querschnitt. Aus Fig. 1 und insbesondere aus Fig. 2 ergibt sich, daß dieser obere Mastteil 1 über seine von der Mastspitze nach unten sich erstreckende Länge ein sich veränderndes Querschnittsprofil aufweist. So besitzt dieser Mastteil an der Mastspitzen eine elliptischen Querschnittsform, wobei sich die längere Ellipsenachse in Richtung (5) der Längsachse des Mastquerschnittes erstreckt. Von dieser elliptischen Querschnittsform geht das obere Mastteil 1 zu seinem unteren Ende hin kontinuierlich in eine elliptische Querschnittsform mit einer in Querrichtung längeren Ellipsenachse über, wie sich dies aus Fig. 2 in der Draufsicht auf den unterhalb der Schnittebene befindlichen unteren Teil des oberen Mastteils 1 ergibt. Dadurch nimmt die Quersteifigkeit des oberen Mastteiles von der Mastspitze nach unten hin zu.

Diese Quersteifigkeit ist jedoch durch den Längsschlitz 4, der den oberen Mastteil 1 in zwei Querschnittshälften 6 unterteilt, erheblich reduziert. Die beiden Querschnittshälften sind an drei verschiedenen Stellen durch elastische Verbindungselemente 7 miteinander verbunden, die aus elastischem Kunststoff, Gummi, Schaumstoff od. dgl. bestehen. Anstelle solcher Verbindungskörper können aber auch Federorgane als Verbindungsglieder zwischen den beiden Querschnittshälften 6 vorgesehen sein, die eine gegenseitige Verschiebung der Querschnittshälften 6 in Mastlängsrichtung zueinander zulassen, die sich bei einer unabhängigen Verbiegung der beiden Querschnittshälften in Mastquerrichtung ergibt.

Die Befestigung der Verbindungselemente 7 an den beiden Querschnittshälften 6 des aus einem Hohlprofil bestehenden oberen Mastteils erfolgt über Halterungsorgane 8, welche die elastischen Verbindungselemente 7 klemmend umfassen und mit steg- bzw. zahnartig geformten Vorsprüngen 9 in die Verbindungselemente eingreifen. Diese Halterungsorgane sind an den Innenseiten der Querschnittsteile 6 angeklebt. Anstelle der im Beispiel pfropfenartigen elastischen, aus elastischem Kunststoff, Gummi od. dgl. bestehenden Verbindungselemente 7 können auch andere, die beiden Querschnittshälften 6 in Längsrichtung nachgiebig verbindende und damit eine gegenseitige Längsverschiebung dieser beiden Querschnittsteile bei der Querbiegung des oberen Mastteils 1 zulassende Verbindungselemente, beispielsweise in Form von Federorganen od. dgl., vorgesehen sein. Die pfropfenartigen Verbindungselemente 7 können bei dem in der Zeichnung dargestellten Ausführungsbeispiel außerdem auch an die Halterungsorgane 8 angeklebt sein.

Das obere Mastteil 7 ist mit einem Stutzen 10 in das offene obere Ende des mittleren Mastteils 2 eingesteckt, in dessen Hohlprofil das Eindringen von Wasser verhindernde Stöpsel 11 in der Nähe der Enden dieses Mastteils eingesetzt sind. Dieses Mastteil hat an seinem oberen Ende etwa gleiche elliptische Querschnittsform wie der obere Mastteil 1 an seinem unteren Ende, wobei sich die längere Ellipsenachse in Mastquerrichtung erstreckt. Da der Mast im Bereich dieses mittleren Mastteils 2 eine hohe Quersteifigkeit, jedoch keine besonders hohe Längssteifigkeit besitzen soll, nimmt der Querschnitt dieses mittleren Mastteils zu seinem unteren Ende hin kontinuierlich in Querrichtung zu, wobei die Querachse der elliptischen Querschnittsform am unteren Ende dieses mittleren Mastteils 2 die größte Länge erreicht, die bei dem gezeigten Beispiel etwa das Eineinhalbfache der Längsachse beträgt. Es ist aber natürlich im Bedarfsfall auch eine andere Profilierung möglich, insbesondere wenn der mittlere Mastteil eine andere Länge als diejenige des dargestellten Ausführungsbeispiels besitzt, die mehr als die Hälfte der gesamten Mastlänge beträgt. So kann beispielsweise die größte Querschnittsabmessung in Mastquerrichtung auch oberhalb des unteren Endes des mittleren Mastteils 2 gegeben sein. Wichtig ist allerdings, daß die beiden offenen Enden des mittleren Mastteils in dem Bereich, in welchem sie auf Anschlußstutzen anderer Mastteile aufgesteckt oder in welchem andere Mastteile eingesteckt werden, über die gesamte Stecklänge gleichbleibenden Querschnitt besitzen, um einen festen Sitz der ineinandergesteckten Mastteile zu ermöglichen.

Das untere Mastteil 3 hat einen über seine Länge unveränderlichen oder nahezu unveränderlichen Querschnitt in elliptischer Form, wobei die in Mastquerrichtung liegende Ellipsenachse, wie beim mittleren Mastteil 2, länger als die in Mastlängsrichtung gerichtete Ellipsenachse ist. Am unteren Ende dieses unteren Mastteils 3 ist in bekannter Weise über eine Gelenkverbindung 12 der Mastfuß 13 angeordnet, mit welchem der Mast in den Mastschuh oder in die Mastaufnahme eines Segelbretts eingesteckt werden kann.

Um dem Mast eine unterschiedliche Länge geben zu können, ist der untere Mastteil 3 unterschiedlich weit in das untere Ende des mittleren Mastteils 2 einsteckbar. Um die Einstecklage des unteren Mastteils 3 in dem mittleren Mastteil 2 arretieren zu können, ist der untere Mastteil mit umlaufenden Kerben oder Sicken 14 versehen, die zur Aufnahme eines Gummirings 15 dienen. Dieser Gummiring, der von Kerbe zu Kerbe 14 verschoben werden kann, dient als Sitz eines auf der Außenseite des unteren Mastteils 3 aufgesetzten und an diesem längsverschiebbaren Anschlagringes 16, gegen welchen der mittlere Mastteil 2 mit seinem unteren Ende zur Anlage kommt. Aus Fig. 5 ergibt sich, daß der mittlere Mastteil 2 an seinem unteren Ende über einen Teil der Einstecklänge des unteren Mastteils 3 gleichbleibenden Querschnitt hat.

Der untere Mastteil 3 ist an seinem oberen Ende mit einem keilförmigen Schlitz 17 versehen, der dazu dient, die beiderseits dieses Schlitzes befindlichen Querschnittsteile des oberen Endes des unteren Mastteils 3 auch in den Bereich des mittleren Mastteils 2 mit sich veränderndem Querschnitt einschieben zu können, wobei die beiden Querschnittsteile federnd etwas gegeneinander gepreßt werden können. Auch der untere Mastteil ist an seinem unteren Ende mit einem das Eindringen von Wasser verhindernden Dichtungsstöpsel 11 ausgestattet.

Die jeweils aus Hohlprofilen bestehenden Mastteile 1, 2 und 3 können aus Leichtmetall, aus Kunststoff, aber auch aus üblichen anderen Materialien bestehen. Es sind neben den bereits oben angesprochenen Variationen auch andere Abweichungen von dem dargestellten Ausführungsbeispiel möglich.

## Patentansprüche

1. Unverstagter Mast für ein Segelbrett, dadurch gekennzeichnet, daß er in seinem gesamten oberen, mindestens ein Sechstel seiner gesamten Länge betragenden Mastbereich (1) ovalen oder länglichen Querschnitt mit größerer im wesentlichen parallel zur Segelfläche gerichteten Längsachse und in seinem daran anschließenden mittleren Bereich (2) von mindestens zwei Sechstel seiner gesamten Länge ebenfalls länglichen oder ovalen Querschnitt mit größerer, senkrecht dazu gerichteter Querachse besitzt.

2. Mast nach Anspruch 1, dadurch gekennzeichnet, daß die Querachse des ellipsenförmigen oder länglichen Querschnitts des oberen Mastbereichs (1) in Richtung von der Mastspitze weg, also zum unteren Ende hin zunimmt.

3. Mast nach Anspruch 1, dadurch gekennzeichnet, daß die Querachse des an den oberen Mastbereich (1) anschließenden mittleren Mastbereichs (2) nach unten zum Mastfuß hin zunimmt.

4. Mast nach Anspruch 3, dadurch gekennzeichnet, daß das Verhältnis der längeren Querachse zur kürzeren Längsachse des mittleren Mastbereichs auf mindestens 1,3:1, vorzugsweise mindestens 1,5:1, zunimmt.

5. Mast nach einem oder mehreren der Ansprüche 1 bis 4, dadurch gekennzeichnet, daß der obere, der mittlere und/oder der untere Mastbereich (1, 2, 3) von getrennten Mastteilen gebildet sind, die lösbar, jedoch unverdrehbar, aneinander angesetzt sind.

6. Mast nach Anspruch 1, dadurch gekennzeichnet, daß der obere Mastteil (1) im wesentlichen aus biegsamem Kunststoff besteht.

7. Mast nach Anspruch 1, dadurch gekennzeichnet, daß der obere Mastteil (1) einen sich bis zur Mastspitze erstreckenden und dort ausmündenden, parallel zur Längsachse des Mastquerschnittes ausgerichteten Schlitz (4) hat.

8. Mast nach Anspruch 7, dadurch gekennzeichnet, daß die Länge des Schlitzes von der Mastspitze in Richtung zum Mastfuß mindestens ein Viertel der gesamten Mastlänge ist.

9. Mast nach Anspruch 7, dadurch gekennzeichnet, daß seine beiderseits des Schlitzes (4) in Richtung der Querachse nebeneinander befindlichen Querschnittsteile (6) in Mastlängsrichtung nachgiebig miteinander verbunden sind.

10. Mast nach den Ansprüchen 7 und 9, dadurch gekennzeichnet, daß die beiden Querschnittsteile (6) in Mastlängsrichtung stellenweise durch elastische Verbindungselemente (7) aus Gummi, Schaumstoff, Kunststoff od. dgl. oder in Form von Federn miteinander verbunden sind.

11. Mast nach den Ansprüchen 7 bis 10, dadurch gekennzeichnet, daß er zumindest in seinem geschlitzten oberen Bereich aus einem Hohlprofil besteht, in welches die Verbindungselemente (7) den Innenquerschnitt des Hohlprofils ganz oder teilweise ausfüllend eingesetzt sind.

12. Mast nach Anspruch 11, dadurch gekennzeichnet, daß zur Befestigung der elastischen Verbindungselemente (7) an den beiden Querschnittsteilen (6) des geschlitzten oberen Mastbereiches (1) Halterungsorgane (8) vorgesehen sind, die die elastischen Verbindungselemente umklammern und bzw. oder mit steg- oder zahnartig geformten Vorsprüngen (9) in die Verbindungselemente eingreifen.

13. Mast nach einem oder mehreren der Ansprüche 7 bis 12, dadurch gekennzeichnet, daß die elastischen Verbindungselemente (7) und bzw. oder die sie erfassenden Halterungsorgane (8) an die Halterungsorgane bzw. an die Querschnittsteile (6) des geschlitzten oberen Mastbereichs (1) angeklebt sind.

14. Mast nach Anspruch 7, dadurch gekennzeichnet, daß der Querschnitt des oberen geschlitzten Mastbereichs (1) in Richtung von der Mastspitze weg von einer elliptischen oder länglichen Form mit größerer Längsachse in eine elliptische oder längliche Form mit größerer Querachse übergeht.

15. Mast nach Anspruch 1, dadurch gekennzeichnet, daß der untere bis zum Mastfuß reichende Mastbereich (3) einen elliptischen oder länglichen Querschnitt mit größerer Querachse hat.

16. Mast nach Anspruch 15, dadurch gekennzeichnet, daß der untere Mastbereich (3) am unteren Ende einen Mastfuß (13) von kreisförmigem oder etwa kreisförmigem Querschnitt hat.

17. Mast nach einem oder mehreren der Ansprüche 1 bis 16, dadurch gekennzeichnet, daß die Länge des oberen Mastbereichs etwa ein Sechstel bis ein Viertel, die Länge des mittleren Mastbereichs zwei Fünftel bis drei Fünftel und die Länge des unteren Mastbereichs ein Fünftel bis zwei Fünftel der Gesamtlänge des Mastes sind.

18. Mast nach Anspruch 5, dadurch gekennzeichnet, daß sämtliche Mastteile (1, 2, 3) aus Hohlprofilen bestehen, die lösbar ineinandergesteckt sind.

19. Mast nach Anspruch 18, dadurch gekennzeichnet, daß in einen oder mehreren der aus Hohlprofilen bestehenden Mastteile an oder in der Nähe ihrer Enden das Eindringen von Wasser verhindernde Stöpsel (11) eingesetzt sind.

20. Mast nach Anspruch 18, dadurch gekennzeichnet, daß mindestens einer der ineinandersteckbaren Mastteile (1, 2, 3) an seinem in den benachbarten Mastteil einschiebbaren Ende einen sich in Mastlängsrichtung erstreckenden etwa keilförmigen Schlitz (17) hat und daß die beiderseits dieses Schlitzes befindlichen Querschnittsteile dieses Mastteils in Richtung zueinander federnd ausgebildet sind.

21. Mast nach Anspruch 18, dadurch gekennzeichnet, daß der untere den Mastfuß (13) besitzende Mastteil (3) verschieden weit in den mittleren Mastteil (2) oder auf diesen mittleren Mastteil ein- bzw. aufschiebbar und in verschiedenen Stellungen an diesem mittleren Mastteil feststellbar ist.

22. Mast nach Anspruch 21, dadurch gekennzeichnet, daß der in den mittleren Mastteil (2) einschiebbare untere Mastteil (3) zu seiner Feststellung in verschiedenen Stellungen im mittleren Mastteil einen an seiner Außenseite angeordneten Anschlagring (16) hat, der am unteren Mastteil in dessen Längsrichtung verschiebbar ist und in verschiedenen Lagen am unteren Mastteil feststellbar ist.

23. Mast nach Anspruch 22, dadurch gekennzeichnet, daß zur Feststellung des Anschlagringes (16) an der Außenseite des unteren Mastteils (3) ein elastischer Ring (15) dient, der in im Abstand hintereinander am unteren Mastteil angeordnete Ringnuten (14) einsetzbar ist.
